# EUROPÄISCHE PATENTSCHRIFT

(11) **EP 0 860 678 B1**
(45) Veröffentlichungstag und Bekanntmachung des Hinweises auf die Patenterteilung: **08.08.2001**
(21) Anmeldenummer: 98101796.5
(22) Anmeldetag: 03.02.1998
(51) Int. Cl.: F41H 5/007

(54) **Panzerung, insbesondere für ein Fahrzeug**
Armour in particular for vehicle
Blindage en particulier pour véhicule

(30) Priorität: 22.02.1997 DE 19707160
(43) Veröffentlichungstag der Anmeldung: 26.08.1998
(73) Patentinhaber: Diehl Stiftung & Co., 90478 Nürnberg (DE)
(72) Erfinder: Schildknecht, Manfred, Dr., 90542 Eckental (DE); Schlüter, Klaus, Dr., 90542 Eckental (DE); Steuer, Raimar, 91227 Diebersdorf (DE); Rudolf, Karl, 86529 Schrobenhausen (DE)
(74) Vertreter: Hofmann, Gerhard, Dipl.-Ing. Patentassessor

(56) Entgegenhaltungen:
- WO-A-83/03298
- WO-A-87/05994
- FR-A- 2 706 997
- GB-A- 2 298 030

## Beschreibung

Die Erfindung betrifft eine Panzerung, insbesondere für ein Fahrzeug, mit einer Kollisionsplatte und einer zwischen dieser und einer Gegenmasse angeordneten Sprengstoffschicht, wobei durch die Detonation der Sprengstoffschicht die Kollisionsplatte in die Flugbahn eines anfliegenden Projektils beschleunigbar ist und die Gegenmasse Reaktionskräfte aufnimmt.

In den WO-A-87 05 994 und DE 195 05 629 A1 sind Panzerungen entsprechend dem vorgenannten Oberbegriff beschrieben, bei der die Gegenmasse von einer durch die Detonation der Sprengstoffschicht weggeschleuderten Gegenplatte gebildet ist. Dies hat den Vorteil, daß die Struktur des gepanzerten Fahrzeugs nicht so stabil ausgelegt sein muß, daß sie alle Reaktionskräfte aufnimmt, die beim Beschleunigen der Kollisionsplatte entstehen. Von Nachteil ist jedoch, daß die vom Fahrzeug weggeschleuderte Platte mit großer Geschwindigkeit über eine große Entfernung ungezielt fliegt und dabei eine Bedrohung für die eigene Mannschaft darstellen kann.

Aufgabe der Erfindung ist es, eine Panzerung der eingangs genannten Art vorzuschlagen, bei der die vom Fahrzeug weggeschleuderte Platte auf Ihrem Flug keine Bedrohung bildet.

Erfindungsgemäß ist obige Aufgabe durch die Merkmale des Anspruchs 1 gelöst.

Die Gegenplatte verdämmt die Sprengstoffbelegung der Kollisionsplatte zur Impulsverstärkung bei der Detonation des Sprengstoffs. Bei der Detonation des Sprengstoffs wirkt die Gegenplatte zunächst als Gegenmasse für die Aufnahme der Reaktionskräfte der in die Flugbahn des angreifenden Projektils beschleunigten Kollisionsplatte, wobei dem auf die Kollisionsplatte auftreffenden Projektil durch Störung oder Zerstörung die ursprüngliche Durchschlagleistung genommen wird. Die Gegenplatte zerfällt dann in weggeschleuderte Partikel, die beim Flug in der Luft abgebremst werden. Durch den Zerfall der Gegenplatte und den Abbau ihrer kinetischen Energie stellen die fliegenden Partikel keine wesentliche Bedrohung dar.

Die Gegenplatte ist vorzugsweise aus Metallpulver oder Metallkügelchen hergestellt. Die Partikel können durch Sintern oder Verkleben oder Zementieren gebunden sein. Die Bindung ist einerseits so stark gewählt, daß die Gegenplatte für die Montage, den Transport und unter den Einsatzbedingungen des Fahrzeugs eine hinreichende Festigkeit hat; sie ist andererseits so schwach gewählt, daß die Gegenplatte bei der Detonation des Sprengstoffs in ihre Partikel oder Partikelklumpen zerfällt, die im Flug schon nach einer vergleichsweise kurzen Flugstrecke, beispielsweise 30 m, auf eine ungefährliche Geschwindigkeit abgebremst sind. Zur Steigerung der Effizienz während der Beschleunigungsphase ist vorzugsweise zwischen der Sprengstoffschicht und der Gegenmasse eine Folie oder eine dünne Platte aus einem duktilen Material angeordnet.

Diese Folie bzw. die dünne Platte hat wegen ihres geringen Flächengewichts nur eine geringe Flugweite. Sie verhindert eine frühzeitige Zerlegung der Gegenmasse durch die Schwadenströmung.

Eine andere Lösung der Aufgabe ist durch die Merkmale des Anspruchs 6 gekennzeichnet.

Ausführungsbeispiele der Erfindung ergeben sich aus den Unteransprüchen und der folgenden Beschreibung. In der Zeichnung zeigen:
Figur 1 eine Panzerungskassette,
Figur 2 die Panzerungskassette bei der Detonation,
Figur 3 eine Gruppe von Panzerungskassetten an der Front eines Kampffahrzeugs,
Figur 4 eine Gruppe von Panzerungskassetten mit angreifendem Projektil und
Figur 5 eine alternative Panzerung.

Eine Panzerungskassette(1) weist einen Rahmenkasten(2) auf, der an einer Grundpanzerung(3) eines Kampffahrzeugs anzubringen ist. Angrenzend an die Grundpanzerung(3) trägt der Rahmenkasten(2) einen Boden(4), auf dem eine flächige Dämpfungsplatte(5) aus Energie absorbierendem Material angeordnet ist. Der Boden(4) kann auch integraler Bestandteil der Dämpfungsplatte(5) sein.

In einem Abstand(A) von der Dämpfungsplatte(5) ist in den Rahmenkasten(2) eine Kollisionsplatte(6) eingebaut. Diese besteht aus hochfestem Aluminium, Stahl, Titan oder Schwermetallen oder deren Legierungen. Der Abstand(A) bietet eine freie Flugstrecke für die Kollisionsplatte (6). Er beträgt etwa 30 mm bis 1000 mm, vorzugsweise 200 mm bis 400 mm.

Auf der der Dämpfungsplatte(5) abgewandten Seite der Kollisionsplatte(6) ist eine Sprengstoffschicht(7) vorgesehen, in die ein in Figur 1 nicht dargestelltes Zündelement integriert ist. Zur Erhöhung der Sicherheit wird ein an sich bekanntes EFI-Zündelement verwendet, das keinen Primärsprengstoff enthält und mit einer elektrisch beschleunigten Folie arbeitet.

Auf der der Kollisionsplatte(6) abgewandten Oberfläche der Sprengstoffschicht(7) ist eine Gegenplatte(8) angeordnet. Diese hat eine aus gebundenen Partikeln bestehende Struktur. Die Partikel sind aus einem Material hohen spezifischen Gewichts, beispielsweise Wolfram oder seinen Legierungen, Eisen oder Stahl oder Schwermetallen. Die Körnung der Partikel liegt zwischen 0,001 mm und 1 mm, vorzugsweise zwischen 0,1 mm und 0,3 mm. Bevorzugt werden Partikel gleicher Körnung verwendet.

Zur Steigerung der Effizienz während der Beschleunigungsphase ist vorzugsweise zwischen der Sprengstoffschicht(7) und der Gegenmasse(8) eine Metallfolie(19) oder eine dünne Platte(20) aus einem duktilen Material, vorzugsweise Metall, angeordnet. Sie verhindert ein frühzeitiges Zerlegen der Gegenmasse(8) während des Beschleunigungsvorganges.

Die Bindung der Partikel zu der Gegenplatte(8) erfolgt in einem Sinterverfahren oder Klebe,- oder Zementierungsverfahren. Die Bindung ist so gewählt, daß die zwischen den Partikeln bestehenden Bindungsbrücken beim Durchlauf der Detonationswelle der Detonation des Sprengstoffs(7) zerstört werden und die Gegenplatte(8) dabei in möglichst viele Teile, vorzugsweise in die Partikel, zerfällt.

Die Gegenplatte(8) ist durch eine Abdeckplatte(9) der Panzerungskassette(1) geschützt. Die Abdeckplatte(9) besteht beispielsweise aus vergleichsweise dünnem Aluminium oder Blech. Sie kann sich auch über mehrere Panzerungskassetten erstrecken.

Die Funktionsweise der beschriebenen Panzerungskassette (1) ist etwa folgende (vgl. Figur 2):

Bei der Zündung der Sprengstoffschicht(7) überträgt sich der entstehende Druckimpuls auf die Kollisionsplatte(6). Aufgrund von Druckreflexionen an der Gegenplatte(8) erhöht sich der auf die Kollisionsplatte(6) wirkende Druck stark, so daß die Kollisionsplatte(6) mit hoher Geschwindigkeit in Richtung(B) auf die Dämpfungsplatte(5) fliegt. Die Zündung wird so gesteuert, daß die Kollisionsplatte(6) auf ihrer Flugbahn mit einem in die Kassette eindringenden Projektil oder Penetrator zusammentrifft und zwar vorzugsweise in dessen vorderen Drittel bis vorderer Hälfte. Der Penetrator verliert dabei seine ursprüngliche Durchschlagsleistung, so daß er jedenfalls die Grundpanzerung nicht mehr durchschlagen kann. Die kinetische Energie der Kollisionsplatte(6) wird an der Dämpfungsplatte(5) absorbiert.

Bei der Detonation der Sprengstoffschicht(7), die Sprengstoffschwaden(7') bildet, zerlegt sich die Gegenplatte(8) in eine Partikelwolke(8'), wobei die Abdeckplatte(9) aufplatzt. Die Partikel fliegen in Richtung der Pfeile(C) gefächert nach außen und werden in der Luft abgebremst, so daß sie schon in einigen Metern vom Fahrzeug ungefährlich sind. Die Metallfolie(19) hat aufgrund des geringen Flächengewichts nur eine geringe Flugweite.

Die Zündung der jeweiligen Panzerungskassette(1a bis 1k) erfolgt über einen Auswahlrechner(10) (vgl. Figur 3), der über Leitungen(10') mit den Zündelementen der Panzerungskassetten verbunden ist und der mittels eines Sensors(11) mit Antenne die Flugbahn eines anfliegenden Projektils nach Entfernung, Azimut und Elevationswinkel erfaßt und mittels eines geeigneten Algorithmusses den Auftreffpunkt und die zu zündende Kassette errechnet. Als Sensoren(11) eignen sich Radarsensoren, UV- oder IR-Sensoren, die durch entsprechende Antennenanordnungen, beispielsweise phased-array-Radarantennen oder bildgebende Sensorflächen (focal plane arrays) zur gewünschten Detektion führen. Bei der Detektion kann auch die Art des anfliegenden Projektils erkannt werden.

Die Zündung mit Hilfe eines extern angesteuerten Zündelements hat gegenüber den bisher bekannten Lösungen den Vorteil, daß ein Sprengstoff(7) mit niedriger Empfindlichkeit eingesetzt werden kann, der gegenüber einer unbeabsichtigten Auslösung eine hohe Sicherheit aufweist.

Durch das Zusammenwirken der aktiven Panzerung mit dem Sensor und dem Auswertealgorithmus des Auswahlrechners (10) ist es möglich, die zum Unschädlichmachen des anfliegenden Projektils geeignete Kassette auszurichten. Dadurch wird, gegenüber heutigen Anordnungen, bei denen die Initiierung des Sprengstoffs(7) durch den Impuls des Geschosses erfolgt, vermieden, daß im Falle eines ungünstigen Auftreffpunkts, z.B. im oberen Bereich der Kassette(1), die Kollisionsplatte(6) keine Schutzwirkung entfaltet. Der Auswertealgorithmus kann den Zündzeitpunkt so steuern, daß eine für die Störung oder Zerstörung des anfliegenden Projektils optimale Begegnungssituation zwischen diesem und der Kollisionsplatte(6) erreicht wird.

Vorzugsweise wird ein Radarsensor verwendet, der unter Ausnutzung des Dopplereffekts die Geschwindigkeit des anfliegenden Projektils mißt, durch den schwenkbaren Strahl einer phased-array-Antennenanordnung die Winkelrichtung des Projektils in Elevation und Azimut ermittelt und über Laufzeit- bzw. Phasenmessungen bei verschiedenen Frequenzen die Entfernung des Projektils erfaßt. Durch die Information über Geschwindigkeit, Rückstrahlquerschnitt und Rückstrahlsignatur kann das anfliegende Projektil klassifiziert werden, wodurch eine unnötige Auslösung von Panzerungskassetten vermieden werden kann.

Figur 4 zeigt ein Einsatzbeispiel. Für einen angreifenden Penetrator(P) ist bei der gezeigten Flugrichtung(F) ein Auftreffpunkt(T) berechnet, der am Rand der Panzerungskassette(1c) liegt. Gezündet wird im geeigneten Zeitpunkt in diesem Fall nicht die Panzerungskassette (1c), sondern die danebenliegende Panzerungskassette(1b), wobei der Penetrator(P) die Panzerungskassette(1c) im Eckbereich durchschlägt und dann auf die in der Panzerungskassette(1b) beschleunigte Kollisionsplatte(6) trifft, an der seine Durchschlagleistung verbraucht wird.

Beim Ausführungsbeispiel nach Figur 5 ist außer den beschriebenen Panzerungskassetten eine weitere Panzerung (12) an der Front eines Panzerfahrzeugs gezeigt. Diese Panzerung(12) weist wie die Panzerungskassette(1) zwischen einer Kollisionsplatte(6) und einer Gegenplatte (8) eine Sprengstoffschicht(7) auf, die wie oben beschrieben gestaltet sind und wirken. Die Kollisionsplatte(6) ist in einem an der Unterseite des Fahrzeugs bzw. zum Erdboden offenen Schacht(13) angeordnet. Die Dämpfungsplatte(5) erübrigt sich hier. Bei der Zündung fliegt die Kollisionsplatte(6) durch den Schacht(13) und verläßt diesen nach unten. Das Fahrzeug wird dabei kaum durch die kinetische Energie der Kollisionsplatte(6) belastet. Die nach unten herausfliegende Kollisionsplatte(6) stellt keine Gefährdung für die Mannschaft dar.

Bei den oben beschriebenen Ausführungsbeispielen bildet die aus gebundenen Partikeln aufgebaute Platte(8) die Gegenmasse zur Kollisionsplatte(6). Bei einer anderen Ausführung besteht die Kollisionsplatte selbst - wie oben beschrieben - aus gebundenen Partikeln. In diesem Falle wird die Grundpanzerung(3) als Gegenmasse verwendet, wobei die Sprengstoffschicht(7) zwischen der Grundpanzerung(3) und der aus gebundenen Partikeln bestehenden Kollisionsplatte angeordnet ist. Die Bindung der Partikel der Kollisionsplatte wird dabei bei der Herstellung so eingestellt, daß die Kollisionsplatte erst in ihre Partikel zerfällt, wenn das Projektil die Kollisionsplatte durchschlagen hat oder dessen Durchschlagleistung derart abgebaut hat, daß es die Grundpanzerung nicht mehr durchschlagen kann. Auch in diesem Fall kann eine Kassettenanordnung ähnlich wie in Figur 3 vorgesehen sein, bei der die Kassetten einzeln zündbar sind.

Die Wirkungsweise ist bei dieser alternativen Ausführung etwa folgende:

Durch die Zündung der Sprengstoffschicht wird die Kollisionsplatte vom Fahrzeug weg in die Flugbahn des anfliegenden Projektils beschleunigt, wobei die Grundpanzerung als Gegenmasse wirkt. Wenn dann das Projektil auf die Kollisionsplatte trifft oder diese durchschlägt, zerfällt die Kollisionsplatte in Partikel oder Teile, die bei ihrem Flug in der Luft derart abgebremst werden, daß sie schon nach einigen Metern Flugstrecke keine ernsthafte Bedrohung mehr darstellen.

## Patentansprüche

1. Panzerung, insbesondere für ein Fahrzeug, mit einer Kollisionsplatte, einer Gegenplatte und einer zwischen diesen Platten angeordneten Sprengstoffschicht, wobei durch die Detonation der Sprengstoffschicht die Kollisionsplatte in die Flugbahn eines anfliegenden Projektils beschleunigbar ist und die Gegenplatte Reaktionskräfte aufnimmt und wegfliegt,
dadurch gekennzeichnet, daß die Gegenplatte(8) eine körnige, aus Partikeln bestehende Struktur aufweist, in der die Partikel derart gebunden sind, daß sich die Gegenplatte(8) bei der Detonation des Sprengstoffs zerlegt.

2. Panzerung nach Anspruch 1,
dadurch gekennzeichnet, daß zwischen der Sprengstoffschicht(7) und der Gegenplatte(8) eine Metallfolie(19) oder eine dünne Platte(20) aus duktilem metallischem Material angeordnet ist.

3. Panzerung nach Anspruch 1,
dadurch gekennzeichnet, daß die Gegenplatte(8) derart angeordnet ist, daß ihre Partikel bei der Detonation der Sprengstoffschicht(7) vom Fahrzeug wegfliegen.

4. Panzerung nach Anspruch 3,
dadurch gekennzeichnet, daß die Kollisionsplatte(6) derart angeordnet ist, daß sie bei der Detonation der Sprengstoffschicht(7) auf eine Grundpanzerung(3) des Fahrzeugs zufliegt.

5. Panzerung nach Anspruch 4,
dadurch gekennzeichnet, daß eine Dämpfungsplatte(5) am Fahrzeug derart angeordnet ist, daß die Kollisionsplatte(6) auf sie auftrifft.

6. Panzerung nach Anspruch 1 oder 3,
dadurch gekennzeichnet, daß die Kollisionsplatte(6) derart in einem Schacht(13) des Fahrzeugs angeordnet ist, daß sie bei der Detonation der Sprengstoffschicht(7) nach unten aus dem Fahrzeug austritt.

7. Panzerung nach Anspruch 1,
dadurch gekennzeichnet, daß sowohl die Kollisionsplatte(6) als auch die Gegenplatte(8) eine körnige, aus Partikeln bestehende Struktur aufweist, in der die Partikel derart gebunden sind, daß sich die Kollisionsplatte nach dem Zusammentreffen mit dem Projektil zerlegt.

8. Panzerung nach Anspruch 7,
dadurch gekennzeichnet, daß eine Grundpanzerung(3) des Fahrzeugs die Gegenmasse bildet und die Kollisionsplatte derart angeordnet ist, daß sie bei der Detonation der Sprengstoffschicht vom Fahrzeug wegfliegt.

9. Panzerung nach einem der vorhergehenden Ansprüche,
dadurch gekennzeichnet, daß die Partikel durch Sintern, Verkleben oder Zementieren in der Platte gebunden sind.

10. Panzerung nach einem der vorhergehenden Ansprüche,
dadurch gekennzeichnet, daß die Partikel aus Wolfram, seinen Legierungen, Stahl oder Schwermetallen bestehen.

11. Panzerung nach einem der vorhergehenden Ansprüche,
dadurch gekennzeichnet, daß die Partikel eine Körnung zwischen 1 mm und 0,001 mm, vorzugsweise zwischen 0,3 mm und 0,1 mm, aufweisen.

12. Panzerung nach einem der vorhergehenden Ansprüche,
dadurch gekennzeichnet, daß die aus den Partikeln aufgebaute Platte und die Sprengstoffschicht(7) jeweils in am Fahrzeug festlegbaren Kassetten(la bis 1k) angeordnet sind, wobei die Sprengstoffschichten mittels Zündelementen einzeln zündbar sind.

13. Panzerung nach Anspruch 12 und 5,
dadurch gekennzeichnet, daß in jede Panzerungskassette(1) die Gegenplatte(8), die Sprengstoffschicht(7), die Kollisionsplatte(6) und die Dämpfungsplatte(5) eingebaut sind, wobei zwischen der Dämpfungsplatte(5) und der Kollisionsplatte(6) ein Abstand(A) besteht, der die Flugstrecke der Kollisionsplatte(6) begrenzt.

14. Panzerung nach Anspruch 12 oder 13,
dadurch gekennzeichnet,
daß die an der Panzerungskassette(1) außenliegende, aus den Partikeln aufgebaute Platte(8) mittels einer Abdeckplatte(9) geschützt ist.

## Claims

1. Armour-plating, in particular for a vehicle, with a collision plate, a counter plate and a layer of explosive disposed between these plates, the collision plate being accelerated into the path of an approaching projectile by means of detonating the layer of explosive, and the counter plate absorbing the reaction forces and flying off,
characterized in that
the counter plate (8) has a granular structure, consisting of particles, in which the particles are bound together in such a way that the counter plate (8) disintegrates on detonation of the explosive.

2. Armour-plating according to Claim 1,
characterized in that
a metal foil (19) or a thin plate (20) made of ductile, metallic material is disposed between the layer of explosive (7) and the counter plate (8).

3. Armour-plating according to Claim 1,
characterized in that
the counter plate (8) is disposed in such a way that its particles are flung away from the vehicle on detonation of the layer of explosive (7).

4. Armour-plating according to Claim 3,
characterized in that
the collision plate (6) is disposed in such a way that it is flung towards a basic armour-plating (3) of the vehicle on detonation of the layer of explosive (7).

5. Armour-plating according to Claim 4,
characterized in that
a damping plate (5) is disposed on the vehicle in such a way that the collision plate (6) strikes it.

6. Armour-plating according to Claim 1 or 3,
characterized in that
the collision plate (6) is disposed in a chute or shaft (13) of the vehicle in such a way that, on detonation of the layer of explosive (7), said collision plate (6) exits the vehicle in a downward direction.

7. Armour-plating according to Claim 1,
characterized in that
both the collision plate (6) and the counter plate (8) have a granular structure consisting of particles, in which the particles are bound together in such a way that the collision plate disintegrates after colliding with the projectile.

8. Armour-plating according to Claim 7,
characterized in that
a basic armour-plating (3) of the vehicle forms the counter mass and the collision plate is disposed in such a way that it is flung away from the vehicle on detonation of the layer of explosive.

9. Armour-plating according to one of the preceding claims,
characterized in that
the particles are bound together in the plate by sintering, gluing or cementing.

10. Armour-plating according to one of the preceding claims,
characterized in that
the particles consist of tungsten or its alloys, steel or heavy metals.

11. Armour-plating according to one of the preceding claims,
characterized in that
the particles have a granulation between 1 mm and 0.001 mm, preferably between 0.3 mm and 0.1 mm.

12. Armour-plating according to one of the preceding claims,
characterized in that
the plate composed of the particles and the layer of explosive (7) are in each case disposed in cartridges (la to 1k) which are secured to the vehicle, the layers of explosive being separately ignitable by means of detonating elements.

13. Armour-plating according to Claims 12 and 5,
characterized in that
the counter plate (8), the layer of explosive (7), the collision plate (6) and the damping plate (5) are fitted into each armour-plating cartridge (1), a space (A) being provided between the damping plate (5) and the collision plate (6), said space delimiting the distance travelled by the collision plate (6).

14. Armour-plating according to Claim 12 or 13,
characterized in that
the plate (8), lying on the outside of the armour-plating cartridge (1) and composed of the particles, is protected by means of a cover plate (9).

## Revendications

1. Blindage, notamment pour un véhicule, comportant une plaque de collision, une contre-plaque et une couche de matière explosive disposée entre ces plaques, la plaque de collision pouvant être accélérée sous l'effet de la détonation de la couche de matière explosive, dans la trajectoire d'un projectile incident, et la contre-plaque absorbant les forces de réaction et étant éjectée, caractérisé en ce que la contre-plaque (8) présente une structure granuleuse constituée de particules, dans laquelle les particules sont liées de manière que la contre-plaque (8) se désagrège lors de la détonation de la matière explosive.

2. Blindage selon la revendication 1, caractérisé en ce qu'une feuille métallique (19) ou une mince plaque (20) en matière métallique ductile est disposée entre la couche de matière explosive (7) et la contre-plaque (8).

3. Blindage selon la revendication 1, caractérisé en ce que la contre-plaque (8) est disposée de manière que ses particules soient projetées loin du véhicule lors de la détonation de la couche de matière explosive (7).

4. Blindage selon la revendication 3, caractérisé en ce que la plaque de collision (6) est disposée de manière à être projetée sur un blindage de base (3) du véhicule, lors de la détonation de la couche de matière explosive (7).

5. Blindage selon la revendication 4, caractérisé en ce qu'une plaque d'amortissement (5) est disposée sur le véhicule de manière que la plaque de collision (6) parvienne sur celle-ci.

6. Blindage selon la revendication 1 ou 3, caractérisé en ce que la plaque de collision (6) est disposée dans un puits (13) du véhicule, de manière à sortir vers le bas du véhicule, lors de la détonation de la couche de matière explosive (7).

7. Blindage selon la revendication 1, caractérisé en ce que la plaque de collision (6) comme la contre-plaque (8) présentent une structure granuleuse, faite de particules, dans laquelle les particules sont liées de manière que la plaque de collision se désagrège après collision avec le projectile.

8. Blindage selon la revendication 7, caractérisé en ce qu'un blindage de base (3) du véhicule forme la contre-masse et la plaque de collision est disposée de manière à être projetée loin du véhicule lors de la détonation de la couche de matière explosive.

9. Blindage selon l'une des revendications précédentes, caractérisé en ce que les particules sont liées dans la plaque par frittage, collage ou cémentation.

10. Blindage selon l'une des revendications précédentes, caractérisé en ce que les particules sont en tungstène, en ses alliages, en acier ou en métaux lourds.

11. Blindage selon l'une des revendications précédentes, caractérisé en ce que les particules présentent une granulométrie comprise entre 1 mm et 0,01 mm, de préférence entre 0,3 mm et 0,1 mm.

12. Blindage selon l'une des revendications précédentes, caractérisé en ce que la plaque constituée des particules et la couche de matière explosive (7) sont disposées chacune dans des cassettes (la à 1k), pouvant être fixées au véhicule, les couches de matière explosive pouvant être allumées individuellement au moyen de détonateurs.

13. Blindage selon les revendications 12 et 15, caractérisé en ce que dans chaque cassette de blindage (1) sont intégrées la contre-plaque (8), la couche de matière explosive (7), la plaque de collision (6) et la plaque d'amortissement (5), une distance (A) qui limite la distance en vol de la plaque de collision (6), étant prévue entre la plaque d'amortissement (5) et la plaque de collision (6).

14. Blindage selon la revendication 12 ou 13, caractérisé en ce que la plaque (8) constituée des particules et située à l'extérieur de la cassette de blindage (1), est protégée au moyen d'une plaque de couverture (9).
